# EUROPÄISCHE PATENTSCHRIFT

(11) **EP 1 615 755 B1**
(45) Veröffentlichungstag und Bekanntmachung des Hinweises auf die Patenterteilung: **30.08.2006**
(21) Anmeldenummer: 04725339.8
(22) Anmeldetag: 02.04.2004
(51) Int. Cl.: B26D 7/06

(54) **VORRICHTUNG ZUM AUFSCHNEIDEN VON LEBENSMITTELPRODUKTEN**
DEVICE FOR SLICING FOOD PRODUCTS
DISPOSITIF POUR TRANCHER DES PRODUITS ALIMENTAIRES

(30) Priorität: 02.06.2003 DE 10324837
(43) Veröffentlichungstag der Anmeldung: 18.01.2006
(73) Patentinhaber: Weber Maschinenbau GmbH & Co. Kg, 35236 Breidenbach (DE)
(72) Erfinder: WEBER, Günther, 17094 Zachow (DE)
(74) Vertreter: Manitz, Finsterwald & Partner GbR
(86) Internationale Anmeldenummer: PCT/EP2004/003521
(87) Internationale Veröffentlichungsnummer: WO 2004/106018

(56) Entgegenhaltungen:
- FR-A- 2 795 014
- GB-A- 2 352 675
- US-A- 5 794 500

## Beschreibung

Die Erfindung betrifft eine Vorrichtung zum Aufschneiden von Lebensmittelprodukten wie Wurst, Käse, Schinken und dergleichen, mit einer zumindest ein Transportband umfassenden Anordnung zur Zuführung des jeweils mit hoher Schnittfolge aufzuschneidenden Produkts zu einer Schneidebene, in der ein Schneidmesser angrenzend an eine das Ende der Produktzuführung bildende Schneidkante umläuft.

Bei bekannten Vorrichtungen dieser Art, die auch als Slicer bezeichnet werden und die jeweils zugeführten Produkte mit hoher Schnittfolge in Scheiben vorgebbarer Dicke aufschneiden, werden die jeweiligen Produkte der Schneidebene über zumindest ein Transportband zugeführt. Dieses Transportband endet in einem Abstand von beispielsweise etwa 20 bis 70 mm vor der Schneidebene, und der Bereich der Produktzuführung zwischen Schneidebene und dem Ende des Transportbandes wird von einem stationären Bereich bzw. von stationären Flächen der Produktzuführung gebildet. Über diesen stationären Bereich muss das aufzuschneidende Produkt in Richtung der Schneidebene vorgeschoben und im Falle der Durchführung von Leerschnitten auch in Gegenrichtung bewegt werden, wobei an diesen stationären Flächen insbesondere bei klebrigen Produkten, wie z.B: Käse, eine vergleichsweise hohe Reibung bzw. Haftung aufgrund der bei den Schneidvorgängen auf das Produkt ausgeübten Kräfte auftritt.

Diese unerwünschten Haftungs- bzw. Reibungseffekte erschweren zum einen den Vorschub und auch den Rückzug des jeweiligen Produktes und können auch zu Verformungen des Produkts führen. Als Folge davon kann es einerseits zu Ungenauigkeiten bei der Scheibenstärke und auch zu Schnitzelbildungen kommen, und andererseits kann es aufgrund der die Haftung erschwerenden Vorschub- und Rückzugsbewegungen zu Lockerungen des Produkthalters endseitig im Produkt kommen, was sich im Hinblick auf das stets angestrebte störungsfreie Arbeiten nachteilig auswirken kann.

Es wurde in der Praxis bereits versucht, die störenden Haft- und Reibungseffekte dadurch zu verringern, dass durch Anbringung von Rillen die Produktauflagefläche verringert wurde oder in dem der Schneidkante benachbarten Bereich Rollen vorgesehen wurden, aber alle diese Versuche haben sich wegen den damit verbundenen Verschmutzungsgefahren und der entstehenden Reinigungsproblematik als untauglich erwiesen.

Aufgabe der Erfindung ist es, eine Vorrichtung der eingangs angegebenen Art mit einfachen und zu keinen Verschmutzungs- und Reinigungsproblemen führenden Mitteln so auszubilden, dass störende Reibungs- und Hafteffekte, insbesondere im Zusammenhang mit klebrigen Produkten, in dem der Schneidkante vorgelagerten stationären Bereich der Produktzuführung praktisch vollständig beseitigt werden.

Gelöst wird diese Aufgabe nach der Erfindung dadurch, dass der zwischen dem Ende eines das aufzuschneidende Produkt tragenden Transportbandes und der an die Schneidebene angrenzenden Schneidkante gelegene Bereich der Produktzuführung zumindest bereichsweise mit Mitteln zur Ausbildung wenigstens eines Luftpolsters zwischen dem Produkt und wenigstens einer produktführenden Fläche versehen ist.

Durch eine gezielt realisierbare Luftpolsterbildung können die vorstehend geschilderten Schwierigkeiten in vollem Umfange beseitigt werden, und es kann auch mit so genannten kritischen Produkten eine exakte, nicht durch störende Reibungs- und Hafteffekte zu Ungenauigkeiten führende Zuführung der Produkte zur Schneidebene erfolgen, wobei ebenso schnell und ungestört Produktrückzugsbewegungen ausgeführt werden können, so dass Schnitzelbildungen und Produkthalterlockerungen praktisch ausgeschlossen sind.

Gemäß einer möglichen Optimierung der durch die Erfindung erzielbaren Arbeitsweise sind die zur Luftkissenbildung vorgesehenen Bohrungen in Abhängigkeit von der Umfangskontur, der Art und/oder dem Gewicht des aufzuschneidenden Produkts individuell oder auch gruppenweise mit Druckluft beaufschlagbar, wodurch ohne Eunktionseinbußen der Verbrauch an Druckluft minimiert werden kann.

Möglich ist es auch, die Beaufschlagung der Bohrungen mit Druckluft in Abhängigkeit von den Vorschub- und/oder Rückzugsbewegungen des jeweiligen Produkts und gegebenenfalls auch pulsierend vorzunehmen.

Die Bohrungen können in Abhängigkeit von ihrer Position im stationären Bereich der Produktführung unterschiedliche Öffnungsquerschnitte und/oder Achsneigungen und/oder gegenseitige Abstände aufweisen, d.h. die Dichte der Bohrungen in dem stationären Bereich kann auch in Abhängigkeit von der mehr oder weniger starken Druckbelastung in diesem stationären Bereich gewählt werden.

Möglich ist es ferner, die Bohrungen in einer oder mehreren Verteilerplatten auszubilden, die formschlüssig und auswechselbar in den stationären Bereich der Produktführung einsetzbar sind, so dass durch einfache Auswechslung der Verteilerplatten unterschiedlichen Produkten Rechnung getragen werden kann.

Der die Schneidkante festlegende stationäre Bereich der Produktführung ist zwar häufig rechtwinklig ausgestaltet, aber die Erfindung ist ohne weiteres auch dann in der geschilderten Weise realisierbar, wenn der stationäre Bereich der Produktführung nach Art einer das aufzuschneidende Produkt ganz oder teilweise umschließenden Formschale ausgebildet ist.

Die Erfindung wird nachfolgend anhand eines Ausführungsbeispiels unter Bezugnahme auf die Zeichnung erläutert, deren einzige Figur in schematischer Weise eine perspektivische Teildarstellung des schneidebenenseitigen Endbereichs der Produktzuführung zeigt.

Die Produktzuführung ist mit dem allgemeinen Bezugszeichen 1 gekennzeichnet und umfasst in dem dargestellten Beispiel ein Transportband 2, auf dem das jeweils aufzuschneidende Produkt aufliegt und mittels dessen es in Richtung der schematisch angedeuteten Schneidebene 7 transportiert wird. Dieses Transportband ist - wie durch den Doppelpfeil 6 angedeutet - in Vorschub- und Rückzugsrichtung antreibbar, um im Falle von Leerschnitten das Produkt von der Schneidebene 7 zurückziehen zu können.

Zwischen der Schneidebene 7 und dem Ende des Transportbandes 2 befindet sich ein stationärer Bereich 3 der Produktzuführung, der im dargestellten Beispiel winkelförmig gestaltet ist und eine Schneidkante 4 aufweist, die mit dem in der Schneidebene 7 umlaufenden Messer zusammenwirkt. Bei dem Messer kann es sich beispielsweise um ein planetarisch angetriebenes Messer oder auch um ein Sichelmesser handeln. Der stationäre Bereich 3 der Produktzuführung 1 bildet Produktführungsflächen und in diesen Produktführungsflächen mündet eine Vielzahl von Bohrungen 5, die mit einer oder mehreren Druckluftquellen verbunden sind.

Diese Bohrungen 5 können über den stationären Bereich 3 gleichmäßig oder ungleichmäßig verteilt angeordnet sein, wobei insbesondere in den Flächenbereichen, in denen im Schneidebetrieb die größten Andruckkräfte auftreten, vorzugsweise die Bohrungsdichte größer gewählt wird.

Anstelle der im Ausführungsbeispiel gezeigten rechtwinkligen Ausgestaltung des stationären Bereichs 3 ist es auch möglich, diesen stationären Bereich als das aufzuschneidende Produkt ganz oder teilweise umschließende Formschale auszubilden, in der dann entsprechende Bohrungen 5 vorgesehen sind.

Hinsichtlich der Wahl des Durchmessers und der Querschnittsform der Bohrungen sowie der Wahl der Achsrichtung der Bohrungen bestehen weitgehende Freiheiten zwecks optimaler Anpassung an die jeweils aufzuschneiden Produkte. Beispielsweise können die Bohrungen einen Durchmesser von etwa 5 bis 6 mm besitzen, wobei diese Angabe in keiner Weise einschränkend ist.

In der Zeichnung nicht dargestellt ist die jeweils zu verwendende Druckluft-Ansteuereinheit, die gegebenenfalls mit Produktabtastmitteln zusammenwirkt, um ein gezieltes Ansteuern von Bohrungen bzw. Gruppen von Bohrungen zu ermöglichen, die benötigt werden, um an das jeweilige Produkt angepasste Luftkissen zu erzeugen und dabei gleichzeitig den Druckluftverbrauch zu minimieren. Dieses gezielte Ansteuern von Bohrungen 5 kann auch in der Weise erfolgen, dass bereichsweise mit unterschiedlichen Drücken und gegebenenfalls auch mit pulsierender Luftzuführung gearbeitet wird, wobei in allen Fällen sichergestellt ist, dass die Bohrungen 5 aufgrund der durch Strömung mit unter Überdruck stehender Luft diese Bohrungen stets freigehalten werden. Die den Bohrungen 5 zugeführte Luft wird gefiltert, um sicherzustellen, dass die Produkte ausschließlich mit sauberer Luft in Berührung kommen.

Bevorzugt erfolgt die Druckluftzuführung auch in Abhängigkeit von dem Produkttransport bzw. in Abhängigkeit von den auftretenden Reibungs- und Haftkräften, so dass eine Luftkissenerzeugung immer nur dann erfolgt, wenn dies auch unter schneidtechnischen Aspekten erforderlich ist.

Gegebenenfalls kann auch vorgesehen sein, die Bohrungen in einer oder mehreren Verteilerplatten vorzusehen, die formschlüssig, z.B. über eine Art Schwalbenschwanzführung, und auswechselbar in den stationären Bereich 3 der Produktzuführung einsetzbar sind. Die Ansteuerung der Bohrungen erfolgt in diesem Falle über im stationären Bereich unterhalb der eingesetzten Verteilerplatten ausgebildete Flachkammern, die mit der jeweiligen Luftquelle in Verbindung stehen.

### Bezugszeichenliste

- 1: Produktzuführung
- 2: Transportband
- 3: stationärer Bereich der Produktzuführung
- 4: Schneidkante
- 5: Bohrungen
- 6: Vorschub- bzw. Rückzugsrichtung
- 7: Schneidebene

## Patentansprüche

1. Vorrichtung zum Aufschneiden von Lebensmittelprodukten wie Wurst, Käse, Schinken und dergleichen, mit einer zumindest ein Transportband umfassenden Anordnung zur Zuführung des jeweils mit hoher Schnittfolge aufzuschneidenden Produkts zu einer Schneidebene, in der ein Schneidmesser angrenzend an eine das Ende der Produktzuführung bildende Schneidkante umläuft,
**dadurch gekennzeichnet,**
**dass** der zwischen dem Ende eines das aufzuschneidende Produkt tragenden Transportbandes (2) und der an die Schneidebene (7) angrenzenden Schneidkante (4) gelegene Bereich (3) der Produktzuführung (1) zumindest bereichsweise mit Mitteln zur Ausbildung wenigstens eines Luftpolsters zwischen dem Produkt und wenigstens einer produktführenden Fläche versehen ist.

2. Vorrichtung nach Anspruch 1,
**dadurch gekennzeichnet,**
**dass** der auf das Transportband (2) folgende stationäre Bereich (3) der Produktzuführung (1) mit einer Vielzahl von mit Druckluft beaufschlagbaren Bohrungen (5) versehen ist.

3. Vorrichtung nach Anspruch 1 oder 2,
**dadurch gekennzeichnet,**
**dass** die zur Luftkissenbildung vorgesehenen Bohrungen (5) in Abhängigkeit von der Umfangskontur, der Art und/oder dem Gewicht des aufzuschneidenden Produkts individuell und insbesondere gruppenweise mit Druckluft beaufschlagbar sind.

4. Vorrichtung nach einem der vorhergehenden Ansprüche,
**dadurch gekennzeichnet,**
**dass** die Bohrungen (5) mit Druckluft von unterschiedlichem Druck beaufschlagbar sind.

5. Vorrichtung nach einem der vorhergehenden Ansprüche,
**dadurch gekennzeichnet,**
**dass** zumindest ein Teil der Bohrungen (5) mit pulsierendem Druck beaufschlagbar ist.

6. Vorrichtung nach einem der vorhergehenden Ansprüche,
**dadurch gekennzeichnet,**
**dass** zumindest ein Teil der Bohrungen (5) in Abhängigkeit von Vorschub- und/oder Rückzugsbewegungen des aufzuschneidenden Produkts mit Druckluft, insbesondere von unterschiedlichem Druck beaufschlagbar ist.

7. Vorrichtung nach einem der vorhergehenden Ansprüche,
**dadurch gekennzeichnet,**
**dass** die Bohrungen (5) zumindest zum Teil düsenartig ausgebildet sind.

8. Vorrichtung nach einem der vorhergehenden Ansprüche,
**dadurch gekennzeichnet,**
**dass** die Achsen der Bohrungen (5) unter einem Winkel zur Transportrichtung der Produkte verlaufen.

9. Vorrichtung nach einem der vorhergehenden Ansprüche,
**dadurch gekennzeichnet,**
**dass** die Bohrungen (5) in Abhängigkeit von ihrer Position im stationären Bereich der Produktzuführung (1) unterschiedliche Öffnungsquerschnitte und/oder Achsneigungen und/oder gegenseitige Abstände aufweisen.

10. Vorrichtung nach einem der vorhergehenden Ansprüche,
**dadurch gekennzeichnet,**
**dass** die Bohrungen (5) in wenigstens einer Verteilerplatte ausgebildet sind, die formschlüssig und auswechselbar in den stationären Bereich der Produktzuführung (1) einsetzbar ist.

11. Vorrichtung nach einem oder mehreren der vorhergehenden Ansprüche,
**dadurch gekennzeichnet,**
**dass** der die Schneidkante (4) festlegende stationäre Bereich (3) der Produktzuführung (1) rechtwinklig oder nach Art einer das aufzuschneidende Produkt ganz oder teilweise umschließenden Formschale ausgebildet ist.

## Claims

1. An apparatus for the slicing of food products such as sausage, cheese, ham and the like comprising an arrangement including at least one transport belt for the supply of the respective product to be sliced in a fast cutting sequence to a cutting plane in which a cutting knife orbits while adjoining a cutting edge forming the end of the product supply,
**characterized in that**
the region (3) of the product supply device (1) disposed between the end of a transport belt (2) carrying the product to be sliced and the cutting edge (4) adjoining the cutting plane (7) is provided at least regionally with means for the forming of at least one air cushion between the product and at least one product-carrying surface.

2. An apparatus in accordance with claim 1, **characterized in that** the stationary region (3) of the product supply device (1) following the transport belt (2) is provided with a plurality of bores (5) which can be acted on by compressed air.

3. An apparatus in accordance with claim 1 or 2, **characterized in that** the bores (5) provided to form air cushions can be acted on individually, and in particular group-wise, by compressed air in dependence on the peripheral contour, on the type and/or on the weight of the product to be sliced.

4. An apparatus in accordance with any one of the preceding claims, **characterized in that** the bores (5) can be acted on by compressed air of different pressures.

5. An apparatus in accordance with any one of the preceding claims, **characterized in that** at least some of the bores (5) can be acted on by pulsating pressure.

6. An apparatus in accordance with any one of the preceding claims, **characterized in that** at least some of the bores (5) can be acted on by compressed air, in particular of different pressures, in dependence on the feed movements and/or retraction movements of the product to be sliced.

7. An apparatus in accordance with any one of the preceding claims, **characterized in that** at least some of the bores (5) are made in the manner of a nozzle.

8. An apparatus in accordance with any one of the preceding claims, **characterized in that** the axes of the bores (5) extend at an angle to the transport direction of the products.

9. An apparatus in accordance with any one of the preceding claims, **characterized in that** the bores (5) have different opening cross sections and/or axis inclinations and/or mutual spacings in dependence on their position in the stationary region of the product supply device (1) .

10. An apparatus in accordance with any one of the preceding claims, **characterized in that** the bores (5) are made in at least one distributor plate which can be inserted in a shape matched and exchangeable manner into the stationary region of the product supply device (1) .

11. An apparatus in accordance with one or more of the preceding claims, **characterized in that** the stationary region (3) of the product supply device (1) fixing the cutting edge (4) is made right-angled or in the manner of a shaped shell surrounding the product to be sliced in full or in part.

## Revendications

1. Dispositif pour couper des produits alimentaires, tels que saucisses/saucissons, fromage, jambon et similaires, comportant un agencement pourvu d'au moins une bande de transport et destiné à l'amenée du produit à couper avec une cadence de coupe élevée vers un plan de coupe dans lequel un couteau tourne en étant adjacent à une arête de coupe formant la fin de l'amenée de produits,
**caractérisé en ce que**
la zone (3) de l'amenée de produits (1), située entre l'extrémité d'une bande de transport (2) portant le produit à couper et l'arête de coupe (4) adjacente au plan de coupe (7), est pourvue au moins localement de moyens pour réaliser au moins un coussin d'air entre le produit et au moins une surface guidant le produit.

2. Dispositif selon la revendication 1,
**caractérisé en ce que**
la zone stationnaire (3) de l'amenée de produits (1), qui suit la bande de transport (2), est pourvue d'une multitude de perçages (5) susceptibles d'être alimentés en air comprimé.

3. Dispositif selon la revendication 1 ou 2,
**caractérisé en ce que**
les perçages (5) prévus pour former le coussin d'air sont susceptibles d'être alimentés en air comprimé individuellement et en particulier par groupe en fonction du contour périphérique, du type et/ou du poids du produit à couper.

4. Dispositif selon l'une des revendications précédentes,
**caractérisé en ce que**
les perçages (5) sont susceptibles d'être alimentés en air comprimé de différentes pressions.

5. Dispositif selon l'une des revendications précédentes,
**caractérisé en ce que**
une partie au moins des perçages (5) sont susceptibles d'être alimentés avec une pression pulsée.

6. Dispositif selon l'une des revendications précédentes,
**caractérisé en ce que**
une partie au moins des perçages (5) sont susceptibles d'être alimentés en air comprimé, en particulier de différentes pressions, en fonction des mouvements d'avance et/ou de recul du produit à couper.

7. Dispositif selon l'une des revendications précédentes,
**caractérisé en ce que**
les perçages (5) sont réalisés au moins en partie à la manière de buses.

8. Dispositif selon l'une des revendications précédentes,
**caractérisé en ce que**
les axes des perçages (5) s'étendent sous un angle par rapport à la direction de transport des produits.

9. Dispositif selon l'une des revendications précédentes,
**caractérisé en ce que**
les perçages (5) présentent différentes sections d'ouverture et/ou différentes inclinaisons d'axe et/ou différentes distances mutuelles, en fonction de leur position dans la zone stationnaire de l'amenée de produits (1).

10. Dispositif selon l'une des revendications précédentes,
**caractérisé en ce que**
les perçages (5) sont réalisés dans au moins un plateau distributeur qui est susceptible d'être mis en place en coopération de formes et de façon interchangeable dans la zone stationnaire de l'amenée de produits (1).

11. Dispositif selon l'une des revendications précédentes,
**caractérisé en ce que**
la zone stationnaire (3) de l'amenée de produits (1), qui détermine l'arête de coupe (4) est réalisée à angle droit ou à la manière d'une coque de formage entourant complètement ou en partie le produit à couper.
